# EUROPÄISCHE PATENTSCHRIFT

(11) **EP 0 475 218 B1**
(45) Veröffentlichungstag und Bekanntmachung des Hinweises auf die Patenterteilung: **08.03.1995**
(21) Anmeldenummer: 91114643.9
(22) Anmeldetag: 30.08.1991
(51) Int. Cl.: E06B 1/70

(54) **Fensterbank**
Window sill
Appui de fenêtre

(30) Priorität: 12.09.1990 CH 2952/90
(43) Veröffentlichungstag der Anmeldung: 18.03.1992
(73) Patentinhaber: Stahlton AG, CH-8034 Zürich (CH)
(72) Erfinder: Jeker, Lorenz, CH-4625 Oberbuchsitten (CH); Brenner, Christian, CH-5263 Oeschgen (CH); Vogt, Hans, CH-8627 Grüningen (CH)
(74) Vertreter: Blum, Rudolf Emil Ernst

(56) Entgegenhaltungen:
- EP-A- 0 180 447
- AT-B- 364 139
- CH-A- 648 079
- DE-A- 3 231 600
- DE-B- 1 183 224
- DE-U- 8 903 268
- GB-A- 2 039 975

## Beschreibung

Die Erfindung betrifft eine vorgefertigte Fensterbank nach dem Oberbegriff des ersten Patentanspruchs.

Bei Fensterbänken mit diesem Aufbau sind die Aufbordungen für den seitlichen Anschluss im Leibungsbereich vorgesehen. Dies ist bei jedem Mauerwerk von Bedeutung, da das Eindringen von Feuchtigkeit - insbesondere bei Aussendämmung - verhindert werden muss. Wird die Aussendämmung verputzt, so muss zwischen dem Verputz auf der Aussendämmung und der Aufbordung eine Dichtungsfuge aus Kitt angebracht werden. Dies deshalb, weil die Fensterbänke in ihrer Längsrichtung zufolge Wärmedehnung arbeiten.

Aus diesem Grunde werden in der Regel bei verputztem Mauerwerk, zwischen Aufbordung und Verputz, Dichtungsfugen aus Kitt ausgebildet. Wird auf solche verzichtet, muss ein Riss zwischen Aufbordung und Verputz in Kauf genommen werden. Das Anbringen von ungeschützten Dichtungsfugen ist jedoch aus verschiedenen Gründen unerwünscht. Sie stellen eine Schadenquelle bzw. ein Unterhaltsproblem dar. Auch bei korrekter Anbringung verliert der der Witterung ausgesetzte Kitt im Laufe der Zeit seine Elastizität, so dass die Fugen undicht werden können. Schliesslich ist durch das bauseitige Anbringen der Kittfugen ein zusätzlicher Arbeitsgang verbunden, bei dem Fehler auftreten können.

In AT-B-364 139 wird eine Fensterbank beschrieben, die in die Leibung eingemauert wird. Zwischen Fensterbank und Mauerwerk werden Ausgleichselemente verwendet. Jedes dieser Elemente umfasst ein Ende der Fensterbank U-förmig und besteht aus einem äusseren Mantel und einer inneren, elastischen Ausgleichsschicht. Diese Vorrichtung ist jedoch in ihrer Herstellung recht aufwendig. Ausserdem wird der unterhalb der Fensterbank liegende Teil der Ausgleichsschicht permanent belastet und verliert schnell seine elastischen Eigenschaften. Auch kann diese Konstruktion nicht verhindern, dass Feuchtigkeit zwischen Mauer und Ausgleichselementen eindringt, es sei denn, die Fensterbank werde in einem zusätzlichen Arbeitsgang mit dem Verputz verklebt.

Zwei Lösungen für metallische Fensterbänke werden in DE-A 3 231 600 und DE-U-89 03 268 vorgeschlagen. Diese eignen sich jedoch nicht für die Verwendung mit Fensterbänken aus Beton, Stein oder dergleichen.

Es stellt sich deshalb die Aufgabe, eine Fensterbank der eingangs erwähnten Art so zu verbessern, dass der Verputz direkt und ohne Dichtungsfuge bis an die Aufbordung heran geführt werden kann, und dass dabei die oben genannten Nachteile vermieden werden.

Dies wird durch die in den Patentansprüchen definierten Merkmale erreicht.

Damit kann der Bankkörper unabhängig von den seitlichen Aufbordungen in seiner Längsrichtung arbeiten. Diese bleiben fest mit der seitlichen Leibung bzw. dem Verputz verbunden. Die volle Wärmedehnung des Bankkörpers wird durch das dauerelastische Material zwischen Bankkörper und Aufbordungen aufgenommen. Damit entfällt die Notwendigkeit einer Dichtungsfuge an der Grenze zwischen Verputz und Leibung. Die vorgefertigte Fensterbank kann auf der Baustelle ohne besondere Dichtungsmassnahmen eingebaut werden. Dabei ist es von Vorteil, wenn der Bankkörper und die Aufbordungen so ausgebildet sind, dass die das dauerelastische Material enthaltende Fuge bei eingebauter Fensterbank nach aussen verdeckt und damit gegen äussere Einwirkungen geschützt ist. Neben aesthetischen Vorteilen ergibt sich damit insbesondere ein Schutz des dauerelastischen Materials gegen Licht- bzw. UV-Einwirkung und Vogelfrass etc. Damit kann die dauerhafte Wirkung der getroffenen Massnahme sichergestellt werden.

Nachfolgend soll nun ein bevorzugtes Ausführungsbeispiel der Erfindung anhand der beiliegenden Zeichnungen näher erläutert werden. Es zeigen:
Figur 1 die perspektivische Ansicht einer linken Fensterbankseite in Explosionsdarstellung;
Figur 2 eine Seitenansicht dieser Fensterbank;
Figur 3 eine Schnittansicht der rechten Fensterbankseite gemäss der Schnittlinie III - III in Figur 1, im eingebauten Zustand, und
Figur 4 eine Aufsicht auf die rechte Fensterbankseite.

Das dargestellte Ausführungsbeispiel ist eine isolierte Fensterbank, deren Bankkörper 1 einen Kern 2 aus wärmedämmendem Polystyrol-Hartschaum besitzt, der von Glasfaserbeton 3 umgeben ist. Es sei aber schon hier darauf hingewiesen, dass die erfindungsgemässen Massnahmen auch bei nicht isolierten Fensterbänken und bei solchen aus Beton oder Kunststein anwendbar sind.

Seitlich ist der Bankkörper 1 je durch eine Aufbordung 4 begrenzt, die im wesentlichen aus Glasfaserbeton besteht. Diese ist als Seitenwand ausgebildet, die den wärmedämmenden Kern 2 seitlich abdeckt. Sie weist im wesentlichen einen unteren Wandbereich 5 und einen oben daran anschliessenden Kopfbereich 6 auf, die unterschiedliche Funktionen besitzen. Der Wandbereich 5 bildet über eine Lage 7 aus dauerelastischem Material die Verbindung zum Bankkörper 1. Die Lage 7 kann aus einer dauerelastischen Klebemasse, wie zum Beispiel aus Sikaflex 11 FC oder einem Haftschmelzkleber, wie zum Beispiel Jet-melt der Firma 3M bestehen. Dieses Material muss nicht als durchgehende Schicht vorhanden sein, sondern kann zum Beispiel als Wulst entlang dem Umfang des Wandbereichs 5 aufgetragen sein.

Anderseits kann die Lage 7 aber auch mittels eines giessfähigen Materials, wie zum Beispiel dem Klebemörtel Reckli-Epoxy-K-Elastic, als elastische Zwischenschicht angeordnet werden. Bei ausreichender Elastizität kann die Zwischenschicht vollflächig angeordnet sein.

Wesentlich daran ist die dauerelastische Verbindung zwischen den Aufbordungen 4 und dem Bankkörper, welche die Wärmedehnung des Bankkörpers aufzunehmen in der Lage ist. Diese Dehnung kann in der Längsrichtung der Fensterbank auf jeder Seite 1 bis 2 mm betragen.

Eine Funktion des Kopfbereichs 6 der Aufbordung besteht darin, einen feuchtigkeitsdichten Anschluss des Verputzes an der Leibung zu gewährleisten sowie die Lage 7 aus dauerelastischem Material zu überdecken. Wie insbesondere der Figur 3 zu entnehmen ist, besitzt die Aufbordung in ihrem Kopfbereich 6 eine Flanke 9 mit Gefälle gegen die Fensterbank hin. Der Verputz 10 übergreift damit den Kopfbereich der Aufbordung. Die Aufbordungen 4 sind dadurch gut im Verputz verankert. Den Figuren 1 und 4 ist zu entnehmen, dass der Kopfbereich 6 nach innen und nach vorne über den unteren Wandbereich 5 vorsteht. Damit überdeckt er die Lage 7 zwischen der Aufbordung und dem Bankkörper an ihrer Oberseite. In diesem Ueberdeckungsbereich ist die Aufbordung nicht mit dem Bankkörper verbunden, so dass die Teile dort gegeneinander arbeiten können. Dem entspricht eine seitliche Lücke, welche zwischen einer an der Bankhinterseite angeordneten Dichtungslippe 11 und dem Kopfbereich 6 der Aufbordung offen bleibt.

Eine weitere Funktion des Kopfbereichs 6 besteht darin, Regenwasser in den vorderen Fensterbankbereich zu leiten, wo es über die Wassernase abfliessen kann, ohne die Fassade zu verunreinigen. Zu beachten ist, dass, wie aus Figur 3 ersichtlich, die seitlichen Aufbordungen höher angeordnet sind, als die Dichtungslippe 11 bzw. ein über der Dichtungslippe angeordneter Wetterschenkel (nicht gezeigt). Dadurch wird eine undichte Stelle beim seitlichen Anschluss des Wetterschenkels eliminiert.

Um die Fuge 7 aus dauerelastischem Material auch nach vorne abzudecken, ist am vorderen Ende des Bankkörpers 1 seitlich je eine Nase 12 vorgesehen, welche mit der Aussenfläche der Aufbordungen 4 fluchtet und deren Vorderkante deckt (vergl. Figur 4). Damit ist bei eingebauter Fensterbank die Fuge 7 aus dauerelastischem Material allseitig verdeckt und insbesondere von aussen nicht sichtbar. Entsprechend gelangt auch kein Licht, insbesondere kein UV-Licht, zu diesem Material und ebenso werden andere Umwelteinflüsse abgehalten, welche zu einer Materialveränderung führen könnten.

Im Bereich der Nasen 12 endet beidseitig auch eine Tropfnut 14, die an der Unterseite des Bankkörpers 1 angeordnet ist.

Die beschriebene Fensterbank kommt als vorgefertigtes, einstückiges Element einbaufertig auf die Baustelle. Sie kann dann, wie in Figur 3 dargestellt, eingebaut werden. Hierzu wird sie in ein Mörtelbett 15 auf die Fensterbrüstung verlegt. Später kann die Aussendämmung angebracht bzw. der Verputz 10 so aufgezogen werden, dass er oben ohne Kittfuge an die Aufbordung 4 anschliesst.

Beginnt nun der Bankkörper 1 wegen Wärmedehnung seitlich zu arbeiten, wie dies in Figur 3 mit einem Pfeil angedeutet ist, so bleiben die Aufbordungen 4 und ihre Verbindung zum Verputz 10 davon unberührt. Seitliche Dilatationen werden vom dauerelastischen Material 7 aufgenommen. Damit ist es beim Verlegen der Fensterbänke nicht mehr nötig, besondere Massnahmen zur Abdichtung der Anschlüsse zu treffen. Vielmehr können diese ohne spezielle Anleitung in herkömmlicher Weise verlegt werden, womit bauseitige Fehler fast auszuschliessen sind.

## Patentansprüche

1. Vorgefertigte Fensterbank mit einem Bankkörper (1), der vertikale Seitenflächen besitzt und mit beidseitig daran angeordneten, einstückigen Aufbordungen (4), die dazu bestimmt sind, an den Putz der Seitenleibung anzuschliessen, wobei die Aufbordungen (4) sich über die Oberfläche des Bankkörpers (1) hinaus erheben und zur Aufnahme von Wärmedehnungen des Bankkörpers über ein dauerelastisches Material (7) mit diesem verbunden sind, dadurch gekennzeichnet, dass die Aufbordungen (4) über das dauerelastische Material an die Seitenflächen des Bankkörpers (1) gefügt und sonst nicht mit dem Bankkörper (1) verbunden sind.

2. Fensterbank nach Anspruch 1, dadurch gekennzeichnet, dass die das dauerelastische Material (7) enthaltende Fuge bei eingebauter Fensterbank gegen aussen verdeckt ist.

3. Fensterbank nach einem der vorangehenden Ansprüche, dadurch gekennzeichnet, dass der obere Abschluss (9) der Aufbordungen je ein Gefälle gegen die Fensterbank hin aufweist.

4. Fensterbank nach einem der vorangehenden Ansprüche, wobei am hinteren Rand der Bankkörperoberseite eine Dichtungslippe (11) für einen Wetterschenkel angeordnet ist, dadurch gekennzeichnet, dass die seitlichen Aufbordungen (4) am hinteren Rand des Bankkörpers (1) höher verlaufen als die Dichtungslippe (11).

5. Fensterbank nach einem der vorangehenden Ansprüche, dadurch gekennzeichnet, dass die Aufbordungen (4) einen unteren Wandbereich (5) und einen oben daran anschliessenden Kopfbereich (6) besitzen, wobei der Wandbereich (5) über das dauerelastische Material (7) mit dem Bankkörper verbunden ist, und wobei der Kopfbereich (6) die Fuge aus dauerelastischem Material (7) oben verdeckt und abdichtet.

6. Fensterbank nach einem der vorangehenden Ansprüche, dadurch gekennzeichnet, dass der Bankkörper (1) an seinem vorderen Ende seitliche Nasen (12) besitzt, welche mit den seitlichen Aufbordungen (4) fluchten und die Fuge aus dauerelastischem Material (7) vorn verdecken.

7. Fensterbank nach Anspruch 6, wobei der Bankkörper (1) an seinem vorderen Ende unten eine Tropfnut (14) aufweist, dadurch gekennzeichnet, dass die Tropfnut (14) seitlich im Bereich der Nasen (12) mündet.

8. Fensterbank nach einem der Ansprüche 5 bis 7, dadurch gekennzeichnet, dass der Kopfbereich (6) den unteren Wandbereich (5) der seitlichen Aufbordungen (4) nach innen und nach vorne übersteht und an der Oberseite des Fensterbankkörpers (1) verschieblich anliegt.

9. Fensterbank nach einem der vorangehenden Ansprüche, dadurch gekennzeichnet, dass der Bankkörper (1) aus mineralischem Faserverbundwerkstoff mit einem Kern (2) aus wärmedämmendem Hartschaum ausgebildet ist.

## Claims

1. Prefabricated window sill with a sill body (1), which possesses vertical side faces, and with one-piece boards (4) arranged on both sides thereof, which are provided to border on the plaster of the soffit, wherein the boards (4) are rising above the surface of the sill body (1) and are connected to the sill body by means of a permanently elastic material (7) for absorbing its thermal expansions, characterised in that the boards (4) are joined by the permanently elastic material to side faces of the sill body (1) and are not otherwise connected to the sill body (1).

2. Window sill according to claim 1 characterised in that the joint containing the permanently elastic material (7) is covered against the outside when the window sill is built in.

3. Window sill according to one of the preceding claims characterised in that the upper end (9) of the boards each is sloped towards the window sill.

4. Window sill according to one of the preceding claims wherein a sealing lip (11) for a weather wing is arranged at the rear edge of the upper surface of the sill body, characterised in that at the rear edge of the sill body (1) the lateral boards (4) are extending higher than the sealing lip (11).

5. Window sill according to one of the preceding claims characterised in that the boards (4) comprise a lower wall region (5) and a head region (6) upwardly adjoining thereto, wherein the wall region (5) is connected to the sill body by the permanently elastic material (7) and wherein the head region (6) covers and seals the joint of permanently elastic material (7) from above.

6. Window sill according to one of the preceding claims characterised in that the sill body (1) comprises lateral noses (12) at its forward end, which are flush with the lateral boards (4) and which cover the front of the joint of permanently elastic material (7).

7. Window sill according to claim 6, wherein the sill body (1) comprises a dripping notch (14) at its forward lower end, characterised in that the dripping notch (14) opens laterally in the area of the noses (12).

8. Window sill according to one of the claims 5 to 7 characterised in that the head region (6) is projecting inwardly and forwardly over the lower wall region (5) of the lateral boards (4) and slideably abuts on the upper side of the window sill body (1).

9. Window sill according to one of the preceding claims characterised in that the sill body (1) is formed from a mineral fibre compound material with a core (2) of thermally insulating hard foam.

## Revendications

1. Appui de fenêtre préfabriqué avec un corps (1) comportant des surfaces latérales verticales et des flasques (4) faites d'une pièce, agencées de part et d'autre du corps, et destinées à se raccorder au revêtement latéral du renfoncement de la fenêtre, ces flasques (4) s'étendant jusqu'au-dessus de la surface supérieure du corps (1) et étant reliées à celui-ci par un matériau (7) qui reste élastique, caractérisé en ce que les flasques (4) sont réunies aux surfaces latérales du corps (1) par l'intermédiaire du matériau gardant son élasticité, à l'exclusion de toute autre fixation.

2. Appui de fenêtre selon la revendication 1, caractérisé en ce que l'interstice contenant le matériau (7) gardant son élasticité est caché vers l'extérieur lorsque l'appui est monté.

3. Appui de fenêtre selon une des revendications précédentes, caractérisé en ce que chaque rebord supérieur (9) des flasques présente une pente en direction de l'appui de fenêtre.

4. Appui de fenêtre selon une des revendications précédentes, avec un joint d'étanchéité (11) sur le bord arrière de la partie supérieure du corps, caractérisé en ce qu'au bord arrière du corps (1) les flasques (4) s'étendent vers le haut au-delà du joint (11).

5. Appui de fenêtre selon une des revendications précédentes, caractérisé en ce que les flasques (4) possèdent une partie de paroi basse (5) que prolonge vers le haut une partie haute (6), la partie basse (5) étant reliée au corps par l'intermédiaire du matériau (7) gardant son élasticité, la partie haute (6) refermant et cachant vers le haut l'interstice contenant ce matériau (7) gardant son élasticité.

6. Appui de fenêtre selon une des revendications précédentes, caractérisé en ce que le corps (1) possède à son extrémité avant des protubérances latérales (12) alignées avec les flasques latérales (4) et recouvrant vers l'avant l'interstice contenant le matériau (7) qui reste élastique.

7. Appui de fenêtre selon la revendication 6, le corps (1) présentant à sa partie avant et inférieure une rainure d'égouttement (14), caractérisé en ce que celle-ci débouche latéralement dans la région des protubérances latérales (12).

8. Appui de fenêtre selon une des revendications 5 à 7, caractérisé en ce que la partie de paroi haute (6) dépasse la partie basse (5) des flasques latérales (4) vers l'intérieur et vers l'avant, et qu'elle s'appuie de façon déplaçable contre la surface supérieure du corps (1).

9. Appui de fenêtre selon une des revendications précédentes, caractérisé en ce que le corps (1) est réalisé en un aggloméré minéral fibreux avec un noyau (2) en un expansé thermo-isolant rigide.
